# DEMANDE DE BREVET EUROPEEN

(11) **EP 2 857 734 A2**
(43) Date de publication de la demande: **08.04.2015**
(21) Numéro de dépôt: 14183803.7
(22) Date de dépôt: 05.09.2014
(51) Int. Cl.: F17C 1/00

(54) **Chapeau de protection, capuchon et bouteille de fluide correspondants**

(30) Priorité: 07.10.2013 FR 1359695
(71) Demandeur: L'AIR LIQUIDE, SOCIETE ANONYME POUR L'ETUDE ET L'EXPLOITATION DES PROCEDES GEORGES CLAUDE, 75007 Paris (FR)
(72) Inventeur: Bernard, Philippe, 60000 Goincourt (FR); Deck, Philippe, 93100 Montreuil (FR); Gorry, Sébastien, 95120 Ermont (FR); Ligonesche, Renaud, 95220 Herblay (FR)
(74) Mandataire: De Cuenca, Emmanuel Jaime

(57) **Abrégé**

Chapeau de protection pour robinet de bouteille de fluide sous pression comprenant un corps dont une première extrémité (2) est destinée à être montée sur une bouteille (3) et dont une autre extrémité comporte un pommeau (4) de préhension manuelle, caractérisé en ce qu'il comporte un capuchon (5) fixé de façon amovible sur le pommeau (4), en position fixée ledit capuchon (5) étant solidaire en translation du pommeau (4) mais libre en rotation sur ce dernier.

## Description

La présente invention concerne un chapeau de protection pour robinet, un capuchon et une bouteille de fluide sous pression correspondante.

L'invention concerne plus particulièrement un chapeau de protection pour robinet de bouteille de fluide sous pression comprenant un corps dont une première extrémité est destinée à être montée sur une bouteille et dont une autre extrémité comporte un pommeau de préhension manuelle.

Du fait de leur volume et de leur masse, certaines bouteilles de gaz industriel ou médical peuvent être difficiles à déplacer, même sur de courtes distances.

Une solution consiste à prévoir des roulettes à la base des bouteilles. Une autre solution consiste à utiliser des chariots à roulettes. Une autre solution adoptée par certains utilisateurs consiste à faire rouler les bouteilles par leur base. C'est-a-dire que l'operateur maintient la bouteille avec une première main par le haut (où l'on trouve le plus souvent un chapeau de protection et parfois un pommeau) et roule la bouteille en la poussant avec le pied ou avec son autre main.

Les différentes parties de la bouteille étant fixes, cette opération n'est pas aisée, surtout pour de nouveaux manipulateurs. En effet, l'operateur doit régulièrement lâcher sa prise sur le haut de la bouteille ou tout du moins desserrer sa prise pour permettre la rotation de l'ensemble. Il y a donc un risque de faire chuter la bouteille.

Les documents DE10057425A1, FR2803366A1, W2007125240A1, FR2976047A1, FR2976046A1 décrivent des solutions de pommeaux tournant au sommet du chapeau d'une bouteille. Cependant, ces solutions présentent des inconvénients parmi : la complexité, le coût, une structure adaptée à un seul type de chapeau et qui condamne l'accès à d'autres fonctionnalités de la bouteille, l'impossibilité d'équiper facilement des chapeaux déjà existants.

Un but de la présente invention est de pallier tout ou partie des inconvénients de l'art antérieur relevés ci-dessus.

A cette fin, le chapeau de protection selon l'invention, par ailleurs conforme à la définition générique qu'en donne le préambule ci-dessus, est essentiellement caractérisé en ce qu'il comporte un capuchon fixé de façon amovible sur le pommeau, en position fixée ledit capuchon étant solidaire en translation du pommeau mais libre en rotation sur ce dernier.

Une telle structure facilite la prise en main du pommeau via un capuchon tournant. De plus, cette solution peut être utilisée facilement sur des chapeaux de bouteilles existants munis d'un pommeau non tournant.

Par ailleurs, des modes de réalisation de l'invention peuvent comporter l'une ou plusieurs des caractéristiques suivantes :
- le capuchon est fixé et emboité sur l'extrémité du pommeau via une par déformation élastique du capuchon,
- le capuchon a la forme générale d'un dôme creux donc la bordure de sa base comprend un rebord continu ou discret, ledit rebord étant orienté vers l'intérieur du capuchon et coopérant en accrochage avec le pommeau,
- le pommeau comporte un corps oblong, notamment cylindrique, solidaire du reste du chapeau, ledit corps étant surmonté d'une tête, ladite tête du pommeau étant reçue dans le dôme creux du capuchon et le rebord coopérant en accrochage avec la base de ladite tête du pommeau,
- la bordure de la base du capuchon a la forme générale d'un U ou d'un arc de cercle, c'est-à-dire que qu'une première extrémité du capuchon est dépourvue de rebord, le capuchon étant introduit et enfilé sur la tête du pommeau via sa première extrémité et selon une direction transversale au corps du pommeau,
- le capuchon comporte une ouverture ou échancrure donnant accès à une partie de la tête du pommeau lorsque le capuchon est en position fixée sur le pommeau,
- le rebord comprend plusieurs crochets élastiques coopérant en accrochage élastique avec le pommeau,
- le capuchon est fixé sur l'extrémité du pommeau avec un jeu fonctionnel,
- la face interne du capuchon comprend des nervures en contact avec la surface extérieure du pommeau uniquement selon des points d'appui ponctuels et/ou des lignes d'appui,
- le capuchon est constitué de matière plastique.

L'invention concerne également une bouteille de fluide sous pression comprenant un chapeau selon l'une quelconque des caractéristiques ci-dessus ou ci-dessous.

L'invention concerne également un capuchon pour pommeau de chapeau de bouteille de fluide sous pression comprenant un corps de forme générale en forme de dôme creux dont la bordure de la base forme un rebord continu ou discret orienté vers l'intérieur du capuchon.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- la figure 1 représente un vue en perspective, schématique et partielle, illustrant une bouteille de fluide sous pression équipée d'un chapeau de protection selon un exemple de réalisation de l'invention,
- la figure 2 représente une vue agrandie d'un détail de la figure 1 illustrant le pommeau du chapeau équipé d'un capuchon,
- la figure 3 représente une vue en coupe verticale du capuchon des figures 1 et 2,
- la figure 4 représente une vue en coupe verticale du détail du chapeau de la figure 2,
- la figure 5 représente un vue en perspective, schématique et partielle illustrant un détail d'un chapeau de protection selon un autre exemple de réalisation de l'invention,
- la figure 6 représente une vue en coupe verticale d'un détail du chapeau de la figure 5,

Le dispositif illustré à la figure 1 comprend une bouteille 3 de fluide sous pression munie d'un chapeau de protection 1 d'un robinet. Par soucis de simplification, la bouteille 3 est représentée schématiquement et partiellement et le robinet n'est pas représenté.

Le chapeau 1 de protection comprend un corps dont une première extrémité 2 inférieure est destinée à être montée sur la bouteille ou un robinet et une seconde extrémité supérieure comporte un pommeau 4 de préhension manuelle. Le pommeau 4 est par exemple monobloc ou monté fixe (collage, soudage, rivetage, vissage...) sur le corps du chapeau 1.

Le capuchon 5 est fixé de façon amovible sur le pommeau 4. Par exemple, le capuchon 5 est déformable élastiquement et encliqueté sur l'extrémité du pommeau 4.

En position fixée, le capuchon 5 est solidaire en translation du pommeau 4 (longitudinalement ou latéralement) mais libre en rotation sur ce dernier. La direction longitudinale est par exemple la direction de l'axe du pommeau 4 (parallèle à l'axe longitudinal bouteille 3 lorsque le chapeau 1 est monté sur l'extrémité supérieure de la bouteille 3).

Dans l'exemple représenté aux figures 1, 2 et 4, le pommeau 4 a la forme générale d'un champignon c'est-à-dire un corps 14 en forme de tige surmonté d'une tête 24 formant une excroissance. La tête 24 a par exemple la forme générale d'une portion de sphère. Bien entendu, toute autre géométrie de pommeau 4 peut être envisagée.

Comme illustré aux figures 2 à 4, le capuchon 5 peut avoir la forme générale en creux de la forme de la tête 24 du pommeau 4, par exemple un dôme.

La bordure circulaire de la base du capuchon 5 est munie de plusieurs crochets 6 élastiques coopérant en accrochage élastique avec la tête 24 du pommeau 4.

Comme visible aux figures 2 à 4, les crochets 6 peuvent être orientés vers l'intérieur du dôme de façon à s'accrocher à la base de la tête 24 du pommeau 4. Par exemple, quatre à quinze crochets 6 peuvent être répartis sur la circonférence (circulaire) du capuchon 5.

Pour le montage, le capuchon 5 est par exemple enfilé de façon à engager la tête 24 du pommeau 4 entre les crochets 6 qui s'écartent puis se rétractent élastiquement lorsque ces derniers atteignent la base de la tête 24 du pommeau 4.

Cette structure permet au capuchon 5 de tourner par rapport au pommeau 4 fixe. Un opérateur peut ainsi agripper le capuchon 5 pour faire tourner la bouteille 3 sur elle-même.

Pour faciliter la rotation du capuchon 5 par rapport au pommeau 4, la face intérieure du capuchon et/ou la face extérieure du pommeau 4 peuvent être conformées (forme ou matériau) de façon à faciliter cette rotation (frottement limités). Par exemple, une couche de matériau à faible coefficient de frottement peut être prévue.

De même, et comme illustré à la figure 3 à titre d'exemple non limitatif, la face interne du capuchon 5 peut comprendre des nervures 7 qui viennent en contact avec la surface extérieure du pommeau 4 uniquement selon des points d'appui ponctuels et/ou des lignes d'appui.

Dans l'exemple de réalisation des figures 5 et 6 la base du capuchon 5 a la forme générale d'un U ou d'un arc de cercle, c'est-à-dire que sa bordure comporte une première extrémité formant une ouverture d'accès latérale. Comme visible aux figures 5 et 6, la bordure inférieure du capuchon 5 comporte un rebord 16 replié vers l'intérieur du capuchon pour permettre son accrochage à la base de la tête 24 du pommeau 4. La première extrémité du capuchon 5 est dépourvue de rebord 6. Le capuchon 5 est introduit et enfilé sur la tête 24 du pommeau 4 via sa première extrémité et selon une direction transversale au corps 14 du pommeau.

De préférence, l'ouverture de la première extrémité du capuchon 5 a des dimensions inférieures à celles de la tête 24 du pommeau 4 de façon à nécessiter une déformation élastique du capuchon 5 pour permettre l'entrée de la tête 24 dans le capuchon 5 (mise en place de façon amovible par encliquetage). Comme précédemment, lorsque la tête 24 du pommeau 4 est reçue dans la partie creuse du capuchon 5, le capuchon 5 est maintenu sur la tête 24 tout en pouvant tourner autour de la tête 24.

Comme illustré aux figures 5 et 6, le capuchon 5 peut comporter une ouverture, découpe ou échancrure 8 donnant accès à une partie de la tête 24 du pommeau 4 lorsque le capuchon 5 est en position fixée sur la tête 24. Cette ouverture 8 peut être prévue au niveau de la première extrémité du capuchon 5 (à l'opposée de l'extrémité fermée du rebord 16 fermé du capuchon 5. Cette ouverture 8 peut permettre le cas échéant de poser un doigt (par exemple un pouce) sur le pommeau 4 ou sur l'extrémité visible de la tête 24, par exemple pour empêcher que la tête 24 du pommeau 4 ne sorte de façon intempestive du capuchon 5 et/ou pour contrôler la rotation relative entre ces pièces.

De préférence, le capuchon 5 est encliqueté sur l'extrémité du pommeau 4 avec un jeu fonctionnel, par exemple de quelques millimètres.

Sans que ce soit limitatif pour autant, le capuchon 5 est de préférence constitué de matière plastique moulée ou injectée.

Dans l'exemple non limitatif représenté le chapeau 1 a la forme générale d'un boîtier muni d'ouvertures latérales et le cas échéant supérieure. Bien entendu, l'invention peut s'appliquer à tout autre type de chapeau, par exemple en forme d'arceau ou autre.

On conçoit donc aisément que, tout en étant de structure simple et peu coûteuse, l'invention permet d'équiper facilement et efficacement des chapeaux de bouteilles d'un pommeau tournant.

## Revendications

1. Chapeau de protection pour robinet de bouteille de fluide sous pression comprenant un corps dont une première extrémité (2) est destinée à être montée sur une bouteille (3) et dont une autre extrémité comporte un pommeau (4) de préhension manuelle, **caractérisé en ce qu'**il comporte un capuchon (5) fixé de façon amovible sur le pommeau (4), en position fixée ledit capuchon (5) étant solidaire en translation du pommeau (4) mais libre en rotation sur ce dernier.

2. Chapeau selon la revendication 1 **caractérisé en ce que** le capuchon (5) est fixé et emboité sur l'extrémité du pommeau (4) via une par déformation élastique du capuchon (5).

3. Chapeau selon la revendication 1 ou 2, **caractérisé en ce que** le capuchon (5) a la forme générale d'un dôme creux donc la bordure de sa base comprend un rebord (6, 16) continu ou discret, ledit rebord (6, 16) étant orienté vers l'intérieur du capuchon (5) et coopérant en accrochage avec le pommeau (4).

4. Chapeau selon la revendication 3, **caractérisé en ce que** le pommeau (4) comporte un corps (14) oblong, notamment cylindrique, solidaire du reste du chapeau (1), ledit corps (14) étant surmonté d'une tête (24) et **en ce que** ladite tête (24) du pommeau (4) est reçue dans le dôme creux du capuchon (5) et **en ce que** le rebord (6, 16) coopère en accrochage avec la base de ladite tête (24) du pommeau (4).

5. Chapeau selon la revendication 4, **caractérisé en ce que** la bordure de la base du capuchon (5) a la forme générale d'un U ou d'un arc de cercle, c'est-à-dire que qu'une première extrémité du capuchon (5) est dépourvue de rebord, le capuchon (5) étant introduit et enfilé sur la tête (24) du pommeau (4) via sa première extrémité et selon une direction transversale au corps (14) du pommeau.

6. Chapeau selon l'une quelconque des revendications 4 ou 5, **caractérisé en ce que** le capuchon (5) comporte une ouverture ou échancrure (8) donnant accès à une partie de la tête (24) du pommeau (4) lorsque le capuchon (5) est en position fixée sur le pommeau (4).

7. Chapeau selon l'une quelconque des revendications 1 à 6, **caractérisé en ce que** le rebord comprend plusieurs crochets (6) élastiques coopérant en accrochage élastique avec le pommeau (4).

8. Chapeau selon l'une quelconque des revendications 1 à 7, **caractérisé en ce que** le capuchon (5) est fixé sur l'extrémité du pommeau (4) avec un jeu fonctionnel.

9. Chapeau selon l'une quelconque des revendications 1 à 8, **caractérisé en ce que** la face interne du capuchon (5) comprend des nervures (7) en contact avec la surface extérieure du pommeau uniquement selon des points d'appui ponctuels et/ou des lignes d'appui.

10. Chapeau selon l'une quelconque des revendications 1 à 9, **caractérisé en ce que** le capuchon (5) est constitué de matière plastique.

11. Bouteille de fluide sous pression comprenant un chapeau (1) selon l'une quelconque des revendications 1 à 10.

12. Capuchon (5) pour pommeau de chapeau (1) de bouteille de fluide sous pression comprenant un corps de forme générale en forme de dôme creux dont la bordure de la base forme un rebord (6, 16) continu ou discret orienté vers l'intérieur du capuchon.
